# FASCICULE DE BREVET EUROPEEN

(11) **EP 0 022 711 B1**
(45) Date de publication et mention de la délivrance du brevet: **02.03.1983**
(21) Numéro de dépôt: 80401027.0
(22) Date de dépôt: 08.07.1980
(51) Int. Cl.: B22D 11/12

(54) **Procédé et dispositif de brassage destinés à améliorer la qualité d'un métal coulé en continu**
Verfahren und Rührvorrichtung zur qualitativen Verbesserung eines stranggegossenen Metalls
Process and agitating means for ameliorating the quality of continuous cast metals

(30) Priorité: 12.07.1979 FR 7918088
(43) Date de publication de la demande: 21.01.1981
(73) Titulaire: CEM COMPAGNIE ELECTRO-MECANIQUE, F-75008 Paris (FR)
(72) Inventeur: Pouillange, Jean-Paul, F-93600 Aulnay S/Bois (FR)
(74) Mandataire: Blétry, Robert

## Description

L'invention est relative à un procédé et un dispositif de brassage destinés à améliorer la qualité d'un métal coulé en continu.

Les normes de qualité des métaux, acier en particulier, devenant de plus en plus sévères, il est nécessaire, pour éviter des déclassements de qualité ou des rebuts, d'obtenir une régularité de qualité dans la production de plus en plus grande. C'est en particulier le but, dans la production par coulée continue, des dispositifs de brassage du métal pendant la coulée, c'est-à-dire dans la lingotière, et pendant la solidification à des niveaux situés au-dessous de la lingotière où une zone encore liquide appelée fréquemment puits liquide, se trouve au milieu du lingot en refroidissement. Un tel brassage permet d'une part de diminuer la longueur des cristaux pendant la solidification, d'autre part de répartir les impuretés qui ne seraient pas remontées à la surface au-dessus de la lingotière.

On connaît des dispositifs de brassage électromagnétiques de billettes ou blooms opérant par action d'un champ magnétique rotatif traversant la billette en cours de solidification, le champ magnétique étant créé par des bobines inductrices disposées dans la lingo- tiêre ou au-dessous de celle-ci. Un tel dispositif est décrit par exemple dans la demande de brevet français de la Demanderesse publiée sous le No. 2 355 392, ou dans le brevet USA 3153820.

On connaît également des dispositifs de brassage pour la coulée continue de brames.

L'un de ces dispositifs décrit dans le brevet français de la Demanderesse No. 2 231 454, comporte un inducteur disposé à l'intérieur d'un rouleau de guidage de la brame au-dessous de la lingotière, et créant autour de lui un champ glissant dans une direction parallèle à l'axe du rouleau et perpendiculaire à l'axe de la coulée, de façon à créer un mouvement latéral de la partie encore liquide située derrière la croûte refroidie.

On connait également un dispositif de brassage de brames en lingotière de coulée continue ayant fait l'objet de la demande de Brevet français de la Demanderesse publiée sous le No. 2 393 632 et qui comporte un inducteur situé dans la lingotière et créant un champ glissant soit dans le sens latéral pour créer un mouvement horizontal du métal liquide pendant la coulée, soit dans le sens vertical pour créer un mouvement ascendant ou descendant du métal liquide.

Les procédés décrits ci-dessus ont tous l'inconvénient, parce qu'alimentés en courant altematif et parce que le champ magnétique créé doit traverse un espace d'air considérable, de nécessiter une puissance magnétistante considérable pour une puissance active demandée réduite.

Il en découle des pertes considérables dans le cuivre, un rendement faible, et des équipements importants pour l'alimentation en énergie.

L'invention a pour objet un procédé et un dispositif destinés à améliorer la qualité d'un métal coulé en continu qui aient, pour les mêmes effets que décrits ci-dessus, un rendement nettement supérieur et un mouvement de brassage accru.

Le procédé est caractérisé en ce qu'on fait tourner un inducteur produisant un champ magnétique fixe par rapport à l'inducteur autour d'un axe parallèle au moins à l'une des surfaces du produit coulé.

Selon les cas, le déplacement relatif sera un déplacement de rotation autour d'un axe perpendiculaire à l'axe de coulée ou d'un axe parallèle à celui-ci.

Les dispositifs correspondant à ce procédé comporteront donc des moyens de production d'un champ magnétique constant consistant dans des aimants permanents ou des électro-aimants, la puissance magnétisante étant donc fournie dans ce deuxième cas par un courant continu comme dans un rotor de machine synchrone.

Par ailleurs des organes de mise en rotation de ces dispositifs sont prévus de façon à créer le mouvement relatif des aimants et à provoquer ainsi des courants de Foucault dans le métal liquide et à faire naître des forces de mise en circulation du métal liquide.

Les figures ci-jointes, se rapportant à deux variantes de dispositifs selon le procédé, aideront à comprendre l'invention parmi lesquelles:
La figure 1 représente en coupe diamétrale un dispositif de brassage pour coulée continue de billettes ou blooms.
Les figures 2, 3 et 4 représentent un dispositif de brassage pour coulée continue de brames.
La figure 2 représente une brame en cours de coulée continue.
La figure 3 représente schématiquement le principe du brassage.
La figure 4 donne le détail d'un rouleau brasseur.

Sur la figure 1 on a représenté en 1 une billette en cours de refroidissement en dessous de la lingotière, le métal encore liquide étant représenté en 2. Un dispositif de brassage 3 est placé autour de la billette. Il comprend un inducteur 4 comprenant une culasse cylindrique 5 dans laquelle sont fixés deux pôles inducteurs 6 exécutés en matériau magnétiquement dur de façon à créer un champ uniforme traversant l'espace cylindrique occupé partiellement par la billette. Pour faciliter la réalisation, ces pôles peuvent être exécutés par empilage d'éléments relativement minces 7 disposés selon des génératrices et collés entre eux.

Un matériau particulièrement bien adapté pour réaliser un tel empilage est le caoutchouc magnétique que l'on peut disposer en couche uniforme soit préaimantée, soit aimantable après pose, par exemple en disposant à l'intérieur de l'espace cylindrique disponible un rotor d'alternateur dans lequel on enverra un courant de choc convenable.

La culasse 5 est disposée dans deux éléments de monture 8 et 9 et l'ensemble de l'inducteur 4 est placé dans un carter 10 en acier qui a une partie inférieure discale 11 et une partie latérale cylindrique 12, de façon que l'inducteur 4 puisse tourne à l'intérieur du carter 10.

A cet effet sont prévus des galets 13a et 13b tournant autour d'axes liés aux éléments de monture 8 et 9 et roulant sur des chemins 14 et 15 solidaires du carter 10.

La monture 8 possède une roue dentée 16 qui permet l'entraînement de l'inducteur par le moteur électrique 17 et l'engrenage 18.

Un couvercle 19 en acier ordinaire permet de servir d'écran magnétique pour les flux de fuite de même que la paroi 11.

L'ensemble de l'inducteur 4 et du carter 10 est coiffé par une chemise d'eau 20, en acier inoxydable par exemple, comportant un tube vertical à double paroi 20a et un disque à double paroi 20b, de façon à protéger l'inducteur contre le rayonnement de la billette et les projections de métal provenant de la lingotière. Cette chemise sera parcourue par un courant d'eau.

Le fonctionnement est le suivant: la rotation de l'inducteur 4, sous l'action du moteur 17, permet de faire tourner le champ magnétique créé et qui traverse la billette de sorte que les courants de Foucault engendrés dans celle-ci provoquent par action sur ce champ un mouvement de rotation énergique de la partie 2 encore liquide.

On pourrait, bien entendu, au lieu de pôles en matériaux magnétiques durs réaliser ces derniers en acier magnétiquement doux entourés d'un bobinage inducteur parcouru par un courant continu: Des contacts électriques à frotteurs doivent être prévus dans ce cas entre les enroulements qui sont placés dans un système qui tourne et la partie fixe où est amené le courant électrique.

Un dispositif avec aimants permanents tel que décrit ci-dessus se prête remarquablement bien à son installation au niveau d'une lingotière. Dans ce cas l'ensemble tournant sera placé de préférence dans un carter torique partiellement constitué par la lingotière et si nécessaire rempli d'eau. Seul traversera avec étanchéité l'arbre de commande de l'engrenage moteur.

Par rapport aux solutions avec inducteur électromagnétique fixe alimenté en courant alternatif, le système proposé a, d'une part, l'avantage d'une simplicité plus grande et, d'autre part, permet de réaliser des champs d'intensité supérieure et de ne pas nécessiter de puissance réactive autre que celle demandée par le moteur qui ne fournira que la puissance nécessaire au brassage, aux pertes mécaniques et aux pertes par courants de Foucault dans la partie solidifiée de la billette et dans les parties fixes (écrans et chemise d'eau).

En variante, il est prévu de donner aux pôles inducteurs 4 diamétralement opposés une forme hélicoïdale de sorte que les courants électriques engendrés dans la billette par la rotation des inducteurs soient inclinés par rapport à l'axe de coulée et engendrent des forces qui présentent une composante parallèle à l'axe de coulée, soit dans la direction ascendante, soit dans la direction descendante, de façon à créer un brassage hélicoïdal, qui, donne une amélioration de qualité du métal supérieure à celle donnée par le simple brassage rotatif.

Sur la figure 2 qui représente schématiquement une brame 21 en cours de coulée continue dans la partie située au-dessous de la lingotière, ainsi que les paires de rouleaux de guidage 22 de cette brame, on a représenté certaines paires de rouleaux tels que 221, 222, 223, 224 qui représentent la particularité d'être munis à chacune de leurs extrémités d'inducteurs à aimants permanents cylindriques 23 et 24 de part et d'autre de la brame et magnétisés transversalement de façon homogène de sorte que les lignes de force du champ magnétique soient perpendiculaires à un plan diamétral.

Les axes magnétiques des aimants permanents cylindriques 23 et 24 sont orientés l'un par rapport à l'autre de la façon indiquée sur la figure 3 et tournent à. la même vitesse, différente de celle des rouleaux de guidage et leur agencement à l'intérieur du rouleau de guidage sera décrit plus loin.

En se référant à la figure 3 qui donne schématiquement l'orientation des axes magnétiques des aimants 24 situés d'un côté de la brame et désignés par 241a, 241b, 242a, 242b, 243a, 243b, 244a, 244b, les flèches droites passant par le centre des rouleaux indiquent à un instant donné la direction de I_aimantation et les flèches courbes situées dans les cercles représentant les aimants donnent les sens de rotation imprimé à ces aimants. On voit que tous les aimants 241 a, 242a, 243a, 244a tournent dans un sens et que les aimants 241 b etc... leur faisant face tournent dans l'autre sens.

On voit de plus que d'un aimant 241 à un aimant 242 les directions des axes magnétiques sont décalées d'un quart de tour dans le sens de la rotation des aimants correspondants en allant de la gauche à la droite.

En faisant tourner en synchronisme les aimants orientés préalablement comme indiqué sur la figure 3, on crée un champ glissant et on entraîne le métal liquide situé dans la partie médiane de la brame dans le sens de la flèche F (figures 2 et 3). Si on opère de même sur l'autre côté de la brame avec les inducteurs 23 mais en les faisant tourner en sens inverse, le métal liquide circulera dans le sens de la flèche F', de sorte que l'on créera un brassage par circulation en circuit fermé suivant des contours tels que C.

La figure 4 donne le détail d'un rouleau brasseur tel que 22 au voisinage d'une de ses extrémités qui contient un aimant 24 cylindrique. Le rouleau guide creux 22 tourne dans des paliers 25 situés à ses deux extrémités. Il est réalisé en trois parties, une partie centrale 22a et deux bouchons d'extrémité 22b. La partie centrale est située de façon à recevoir à chacune de ses extrémités les aimants cylindriques 24 situés à l'intérieur d'une gaine cylindrique 26 en acier amagnétique. Les aimants sont entraînés en rotation par un arbre 27 et tournant dans des paliers à rouleaux 29 et 30 logés dans les pièces 22a et 22b. Une circulation d'air de refroidissement est prévue entre l'axe et le bouchon 22b, et des fraisures 32 et 33 permettent à l'aire d'arrivée dans l'espace cylindrique annulaire 34 situé entre la gaine 26 et le rouleau guide 22 et d'en ressortir pour aller à l'autre extrémité de celui-ci par un canal central 28. Des flèches 35 à 38 matérialisent la circulation d'air de refroidissement.

L'aimant peut être consituté d'un empilage de rondelles de ferrite dans la gaine 26. On peut également le constituer à partir d'une poudre de ferrite mélangée à de la résine thermodurcissable puis injectée et durcie.

## Revendications

1. Procédé de brassage d'une coulée continue de métal par l'action de champ magnétique rotatif sur le métal en cours de refroidissement, caractérisé en ce qu'on fait tourner un inducteur (4) produisant un champ magnétique fixe par rapport à l'inducteur autour d'un axe parallèle au moins à l'une des surfaces du produit coulé (1, 21 ).

2. Dispositif de brassage d'un métal en cours de solidification dans une installation de coulée continue pour la mise en oeuvre du procédé selon la revendication 1, caractérisé en ce qu'il comporte des moyens (16-18) de création d'un mouvement rotatif de l'inducteur (4) de façon à créer un champ magnétique tournant autour de la coulée.

3. Dispositif selon la revendication 2, caractérisé en ce que les moyens (4) de production du champ magnétique sont constitués par des aimants permanents (6).

4. Dispositif selon la revendication 2, caractérisé en ce que les moyens (4) de production du champ magnétique sont constitués par des électro-aimants.

5. Dispositif selon la revendication 2, destiné au brassage de billettes ou de blooms (1), caractérisé en ce que deux pôles magnétiques (6) de polarités opposées sont disposés de façon diamétralement opposée à l'intérieur d'une culasse magnétique cylindrique (5) tournant dans un carter torique (10) au moins partiellement amagnétique et comportant un refroidissement par eau (20).

6. Dispositif selon la revendication 5, caractérisé en ce que les pôles (6) sont disposés parallèlement à une génératrice de ladite culasse magnétique (5).

7. Dispositif selon la revendication 5, caractérisé en ce que les pôles (6) ont une forme hélicoïdale.

8. Dispositif selon la revendication 5, caractérisé en ce que ledit carter torique (10) est partiellement constitué par la lingotière.

9. Dispositif pour la mise en oeuvre du procédé selon la revendication 1, destiné au brassage de brames (21) et comportant des rouleaux de guidage (22), caractérisé en ce qu'il comporte à l'une au moins des extrémités et dans l'axe de ladite extrémité de certains rouleaux de guidage (22) un génératuer de champ magnétique d'intensité constante (23 ou 24) mis en rotation indépendante de celle du rouleau (22) par des moyens appropriés.

10. Dispositif suivant la revendication 9, caractérisé en ce qu'un certain nombre de rouleaux (221-224) présentant à une de leurs extrémités des inducteurs (23) dont les axes magnétiques sont décalés de façon régulière pour créer un champ glissant dans la direction de la coulée et à l'autre extrémite des inducteurs (24) tournant en sens inverses de façon à créer un champ glissant dans la direction inverse.

## Patentansprüche

1. Verfahren zum Umrühren eines kontinuierlichen Metallgusses durch die Wirkung eines magnetischen Drehfeldes auf das Metall während des Erkaltens, dadurch gekennzeichnet, daß man einen Induktor (4), welcher ein in Bezug auf den Induktor stationäres Magnetfeld erzeugt, um eine Achse rotieren läßt, die mindestens zu einer Oberfläche des gegossenen Produktes 1; 21 parallel ist.

2. Einrichtung zum Umrühren eines Metalls während des Erstarrens in einer Stranggußanlage zur Durchführung des Verfahrens nach Anspruch 1, dadurch gekennzeichnet, daß sie Mittel (16-18) zum Erzeugen einer derartigen Drehbewegung des Induktors (4) enthält, daß ein um das Gießgut rotierendes Magnetfeld erzeugt wird.

3. Einrichtung nach Anspruch 2, dadurch gekennzeichnet, daß die Mittel (4) zum Erzeugen des Magnetfeldes von Permanentmagneten (6) gebildet werden.

4. Einrichtung nach Anspruch 2, dadurch gekennzeichnet, daß die Mittel (4) zum Erzeugen des Magnetfeldes von Elektromagneten gebildet werden.

5. Anordnung nach Anspruch 2, zum Umrühren von Knüppeln oder Blöcken (1) dadurch gekennzeichnet, daß zwei Magnetpole (6) entgegengesetzter Polaritäten diametral entgegengesetzt im Inneren eines zylindrischen Magnetjoches (5) angeordnet sind, welches sich in einem torusförmigen Gehäuse 10 dreht, das zumindest teilweise unmagnetisch ist und eine Wasserkühlung (20) enthält.

6. Einrichtung nach Anspruch 5, dadurch gekennzeichnet, daß die Pole (6) parallel zu einer Erzeugenden des Magnetjoches (5) angeordnet sind.

7. Einrichtung nach Anspruch 5, dadurch gekennzeichnet, daß die Pole (6) eine wendelförmige Gestalt aufweisen.

8. Einrichtung. nach Anspruch 5, dadurch gekennzeichnet, daß das torusförmige Gehäuse (10) teilweise durch die Kokille gebildet ist.

9. Einrichtung zur Durchführung des Verfahrens nach Anspruch 1, welche zum Umrühren von Brammen (21) bestimmt ist und Führungswalzen (22) enthält, dadurch gekennzeichnet, daß sie zumindest an einem der Enden und in der Achse des besagten Endes von gewissen Führungswalzen (22) eine Vorrichtung zum Erzeugen eines Magnetfeldes konstanter Stärker (23 oder 24) enthält, welcher durch geeignete Mittel in eine von der der Walze (22) unabhängige Rotation versetzt wird.

10. Einrichtung nach Anspruch 9, dadurch gekennzeichnet, daß eine gewisse Anzahl von Walzen (221-224) an einem ihrer Enden Induktoren (23) aufweist, deren magnetische Achsen regelmäßig versetzt sind, um ein Feld zu erzeugen, welches in der Richtung des Gießgutes wandert, und am anderen Ende Induktoren (24), die im entgegengesetzten Sinne derart rotieren, daß ein Feld erzeugt wird, welches in der entgegengesetzten Richtung wandert.

## Claims

1. A process for rabbling a continuous flow of metal by the action of a rotating magnetic field on the metal which is cooling, characterised in that in an inductor (4) is caused to rotate and produces a fixed magnetic field in relation to the inductor about an axis parallel to at least one of the surfaces of the cast product (1,21).

2. A device for rabbling a metal in the course of solidification in a continuous casting installation for carrying out the process as claimed in Claim 1, characterised in that it comprises means (16-18) for creating a rotary movement of the inductor (4) in such a manner as to create a magnetic field rotating about the flow.

3. A device as claimed in Claim 2, characterised in that the means (4) for producing the magnetic field consist of permanent magnets (6).

4. A device as claimed in Claim 2, characterised in that the means (4) for producing the magnetic field consist of electromagnets.

5. A device as claimed in Claim 2, adapted for the rabbling of billets or blooms (1), characterised in that two magnetic poles (6) of opposite polarity are disposed in a diametrically opposite manner inside a cylindrical magnetic yoke (5) rotating in a toric casing (10) which is at least partially non-magnetic and comprises cooling by water (20).

6. A device as claimed in Claim 5, characterised in that the poles (6) are disposed parallel to a generatrix of said magnetic yoke (5).

7. A device as claimed in Claim 5, characterised in that the poles (6) have a helicoidal shape.

8. A device as claimed in Claim 5, characterised in that said toric casing (10) consists partially of the chill mould.

9. A device for carrying out the process as claimed in Claim 1, adapted for the rabbling of slabs (21) and comprising guide rollers (22), characterised in that it comprises, at least at one of the ends and in the axis of said end of certain guide rollers (22), a generator of a magnetic field of constant intensity (23 or 24) set in rotation independent of that of the roller (22) by appropriate means.

10. A device as claimed in Claim 9, characterised in that a certain number of rollers (221-224) have, at one of their ends, inductors (23), the magnetic axes of which are offset in a regular manner to create a field sliding in the direction of the flow and, at the other end of the inductors (24), rotating in opposite directions in such a manner as to create a field sliding in the opposite direction.
